# EUROPÄISCHE PATENTSCHRIFT

(11) **EP 0 204 722 B1**
(45) Veröffentlichungstag und Bekanntmachung des Hinweises auf die Patenterteilung: **26.07.1989**
(21) Anmeldenummer: 85905504.8
(22) Anmeldetag: 25.10.1985
(51) Int. Cl.: F02M 61/20, F02M 61/08

(54) **EINRICHTUNG ZUM EINSPRITZEN VON KRAFTSTOFF IN BRENNRÄUME VON BRENNKRAFTMASCHINEN**
DEVICE FOR INJECTING FUEL INTO THE COMBUSTION CHAMBER OF AN INTERNAL COMBUSTION ENGINE
DISPOSITIF D'INJECTION DE CARBURANT DANS LA CHAMBRE DE COMBUSTION D'UN MOTEUR A COMBUSTION INTERNE

(30) Priorität: 10.11.1984 DE 3441140
(43) Veröffentlichungstag der Anmeldung: 17.12.1986
(73) Patentinhaber: ROBERT BOSCH GMBH, 70442 Stuttgart (DE)
(72) Erfinder: BABITZKA, Rudolf, D-7141 Kirchberg (DE); LINDER, Ernst, D-7130 Mühlacker (DE); POLACH, Wilhelm, D-7141 Möglingen (DE)
(86) Internationale Anmeldenummer: DE8500417
(87) Internationale Veröffentlichungsnummer: WO8602979

(56) Entgegenhaltungen:
- DE-A- 1 576 570
- DE-A- 2 508 390
- DE-A- 3 008 619
- GB-A- 2 054 033
- US-A- 3 791 408

## Beschreibung

### Stand der Technik

Die Erfindung geht aus von einer Einrichtung zum Einspritzen von Kraftstoff nach der Gattung des Hauptanspruchs. Bei einer bekannten Einrichtung dieser Gattung (Patent Abstracts of Japan, Band 8, Nr. 216 (M-329) (1653) 3.10.1984 und JP-A-59 101 575) ist das Schließfederelement aus zwei axial hintereinander angeordneten, sich aneinander abstützenden Schraubenfedern gebildet, von denen die stromaufliegende aus einem Material mit temperaturabhängigen Eigenschaften besteht und von einer in das Ventilgehäuse eingebetteten Heizwicklung umgeben ist, die in einem Stromkreis liegt, der abhängig von der Stellung des Gaspedals der Maschine gesteuert ist. Diese Ausführung ist verhältnismäßig aufwendig, schwer abstimmbar und bedingt im Bereich der Heizwicklung einen vergrößerten Außendurchmesser der Einspritzdüse, was dem Bestreben nach möglichst schlanker Bauform wegen der beengten Einbauverhältnisse am Motor zuwinder läuft.

Zum Stand der Technik gehören ferner Einspritzdüsen (DE-A 1 576 570), die als Schließfederelement einen gestreckten Spanndraht haben und sich daher für Maschinen mit besonders beengten Einbauverhältnissen am Motor eignen. Ferner läßt sich mit dieser Ausbildung des Schließfederelements eine hohe Eigenfrequenz des aus Ventilschließglied und Schließfederelement gebildeten schwingungsfähigen Systems erzielen. Nachteilig ist jedoch, daß die Schließkraft des Spanndrahts nur einjustiert, aber nicht im Betrieb der Maschine verändert werden kann.

### Vorteile der Erfindung

Die erfindungsgemäße Anordnung mit den kennzeichnenden Merkmalen des Hauptanspruchs hat demgegenüber den Vorteil, daß mit einfachen Mitteln der Öffnungsdruck der Einspritzdüse bzw. der Einspritzverlauf während des Betriebs exakt steuerbar verändert werden kann, ohne daß die Außenabmessung des Ventilgehäuses im Bereich der Stromzuführungen über den gesamten Umfang hinweg vergrößert werden muß. Darüber hinaus ergibt sich eine hohe Federsteifigkeit des Schließfederelements.

Die in den Unteransprüchen angegebenen Merkmale bilden den Gegenstand des Hauptanspruchs in vorteilhafter Weise weiter.

Der Öffnungsdruck der Einspritzdüse kann geregelt werden, wenn die Einspritzdüse mit einem den Öffnungsdruck erfassenden Sensor und gegebenenfalls einem das Abheben des Ventilschließglieds vom Ventilsitz erfassenden Sensor versehen ist. Dieser zweite Sensor kann ein Schalter sein, der durch das Ventilschließglied und den Ventilsitz selbst gebildet ist, welcher vorteilhaft gleichzeitig bei Spritzbeginn- bzw. Spritzdauergeber für eine Auswerteschaltung dienen kann.

Der Einspritzverlauf selbst kann beeinflußt bzw. durch temporären Eingriff nach einem bestimmten Gesetz geformt werden, wenn die Vorspannung des als Schließfederelement dienenden gestreckten Spanndrahtes durch den Stromfluß in einem Elektromagneten veränderbar ist, und der Elektromagnet bei seiner Anzugsbewegung in Scließrichtung auf den Spanndraht einwirkt.

### Zeichnung

Zwei Ausführungsbeispiele der Erfindung sind in der Zeichnung dargestellt und in der nachfolgenden Beschreibung näher erläutert. Es zeigen Figur 1 die Einspritzdüse des ersten Ausführungsbeispiels im Längsschnitt mit den Stromkreisen für die elektrischen Funktionen der Einrichtung, Figur 2 einen TeilLängsschnitt durch die Einspritzdüse nach dem zweiten Ausführungsbeispiel und Figur 3 ein Funktions- schaubild der Einspritzdüse nach Figur 2.

### Beschreibung der Ausführungsbeispiele

Die Einspritzdüse nach Figur 1 hat einen Düsenkörper 10, der mit einer durchgehenden Längsbohrung 12 versehen ist, welche brennraumseitig in einen nach außen gerichteten konischen Ventilsitz 14 übergeht. In der Längsbohrung 12 erstreckt sich ein Spanndraht 16, der mit einem kegeligen Ventilschließglied 18 fest verbunden ist und dessen Schließfeder bildet. Am anderen Ende ist der Spanndraht 16 mit einem im Durchmesser grösseren Bolzen 20 fest verbunden, welcher gleichzeitig zum gehäusefesten Abstützen und zum elektrischen Kontaktieren des Spanndrahts 16 dient. Zum Abstützen ist eine aus elektrisch isolierendem Material bestehende Stützscheibe 22 vorgesehen, welche sich ihrerseits über eine Zwischenscheibe 24 an der oberen Stirnseite des Düsenkörpers 10 abstützt. Der Bolzen 20 hat vorzugsweise einen verdickten Kopf 26 mit kugelig gewölbter Oberfläche, welcher in einer entsprechend geformten Vertiefung der Stützscheibe 22 liegt. Dadurch und durch die kegelige Ausbildung des Ventilsitzes 14 ist eine selbsttätige Zentrierung des Ventilschließgliedes 18 am Ventilsitz 14 erreicht.

Der Düsenkörper 10 ist mit einem Düsenhalter 30 fest und dicht verbunden, welcher mit einer zentralen Bohrung 32 versehen ist, die eingangseitig in einen Gewindeabschnitt übergeht, in welchen ein Anschlußstutzen 34 für eine Kraftstoff-Zuleitung eingeschraubt ist. Ausgangsseitig geht die Bohrung 32 in einen im Durchmesser grösseren Abschnitt über, der von einem den Düsenkörper 10 erfassenden Bördelkragen 36 des Düsenhalters 30 umgeben ist. Durch diese Anordnung ist im Inneren des Düsenhalters 30 eine mit Kraftstoff gefüllte Kammer 38 gebildet, welche über nicht bezeichnete Durchbrüche in der Stützscheibe 22 und der Zwischenscheibe 24 mit der zum Ventilsitz 14 führenden Längsbohrung 12 in Verbindung steht.

Der am Spanndraht 16 befestigte Bolzen 20 besteht wie der Spanndraht selbst aus elektrisch leitendem Material und ist mit einem Anschlußstift 40 kontaktiert, der druckdicht aus der Kammer 38 seitlich herausgeführt ist. Das aus dem Düsenkörper 10, dem Düsenhalter 30 und dem Anschlußstutzen 34 bestehende Gehäuse der Einspritzdüse ist mit einem zweiten Anschlußstift 42 versehen. Beide Anschlußstifte 40, 42 sind von einer Schutzkapsel 44 umgeben, die auf eine seitliche Erhöhung 46 des Düsenhalters 30 unverlierbar aufgesetzt ist. Am Düsenhalter 30 ist ferner um 90° zur Erhöhung 46 versetzt ein Aufnahmestutzen für einen Drucksensor 48 versehen, welcher den Kraftstoffdruck in der Kammer 38 erfaßt und als elektrisches Signal einem Regler 50 meldet.

Der Regler 50 ist in einen Stromkreis 52 einer Stromquelle 54 eingeschaltet, welcher über den Spanndraht 16 und die als Schalter wirkende Teile 14, 18 des an der Düsenöffnung gebildeten Ventils führt. Der im Stromkreis 52 fließende Strom erwärmt den Spanndraht 16, wobei dessen Vorspann- bzw. Schließkraft sich mit der Stromstärke ändert. Der Regler 50 regelt die Stromstärke nach Maßgabe der Drehzahl n und eines die Belastung der Maschine signalisierenden Parameters pₑ, wobei der Istwert des Kraftstoffdruckes in der Einspritzdüse dem Regler 50 ständig zurückgemeldet wird. Der Regelbereich ist zweckmässig so gewählt, daß sich Temperatureinflüsse von Düsenkörper 10 und dem in der Längsbohrung 12 befindlichen Kraftstoff her möglichst wenig auf die Güte der Regelung auswirken.

An den Stromkreis 52 ist ferner in geeigneter Weise eine Auswerteschaltung 56 für die durch das Öffnen und Schließen des Ventils 14, 18 an der Düsenöffnung erzeugten Signalimpulse angeschlossen. Diese Signalimpulse können zur Ermittlung des Spritzbeginns bzw. der Spritzdauer bei den verschiedenen Betriebszuständen ausgewertet werden. Ferner dient der beim Öffnen des Ventils hervorgerufene Signalimpuls im Zusammenwirken mit dem Drucksensor 48 zur exakten Feststellung des Kraftstoff- Öffnungsdruckes pö in Einrichtungen, bei denen der Kraftstoffdruck nach dem Öffnen des Ventils noch weiter ansteigt.

Als Ausführungsbeispiel wurde eine einfache Ausführungsform der Einspritzdüse gewählt. Zur Vermeidung einer Beanspruchung des Spanndrahtes 16 über seine Elastizitätsgrenze hinaus könnte die Stützscheibe 22 auch über eine entsprechend vorgespannte Schraubenfeder am Düsenkörper 10 abgestützt sein. Ferner könnte der Bolzen 20 zum Zweck der Justierung der Schließkraft auch axial verstellbar mit dem Spanndraht 16 verbunden sein.

Die Einspritzdüse nach Figur 2 hat einen Düsenkörper 60 mit einer zentralen Längsbohrung 62, die wie die Längsbohrung 12 nach Figur 1 brennraumseitig in einen nach außen gerichteten konischen Ventilsitz übergeht. Durch die Längsbohrung 62 erstreckt ein Spanndraht 64, der mit dem Ventilschließglied verbunden ist und dessen Schließfeder bildet. Am anderen Ende ist der Spanndraht 64 mit einem im Durchmesser grösseren Bolzen 66 fest verbunden, welcher sich über eine Ankerscheibe 68 eines Elektromagneten 70 an einer Schulter 72 des Düsenkörpers 60 abstützt. Die Schulter 72 ist am Übergang der Längsbohrung 62 in eine im Durchmesser grössere Bohrung 74 in einem erweiterten Kopfteil 76 des Düsenkörpers 60 gebildet, der den Elektromagneten 70 aufnimmt. Der Kraftstoff wird seitlich über einen Ansclußstutzen 78 und eine Querbohrung 80 in die Längsbohrung 62 und durch diese zum Ventilsitz und zur Ausspritzöffnung geführt.

Der Elektromagnet 70 hat eine Spule 82, die über Anschlußkontakte 84, 86 mit einem Steuerstromkreis verbunden ist. Die Anschlußkontakte 84, 86 sind elektrisch isoliert und druckdicht durch eine Scheibe 88 hindurchgeführt, die in den Kopfteil 76 eingeschraubt ist. Die Scheibe 88 preßt das Gehäuse des Elektromagneten 70 gegen eine Schulter 90 des Kopfteils 76, wobei auch diese Teile durch geeignete Mittel druckfest nach außen abgedichtet sind.

Der erregte Elektromagnet 70 übt auf die Ankerscheibe 68 eine Anzugskraft aus, welche über den Bolzen 66 auf den Spanndraht 64 übertragen wird und bei geschlossenem Ventil sich zu der Vorspannkraft des Spanndrahtes 64 addiert. Dadurch kann der Öffnungsdruck p_{ö} der Einspritzdüse im gewünschten Sinn verändert oder bei entsprechender Auslegung des Elektromagneten 70 variiert werden.

Mit der Anordnung nach Figur 2 ist es jedoch auch möglich, den Einspritzverlauf als solchen zu formen, insbesondere um eine definierte Voreinspritzphase zu erhalten. Zu diesem Zweck erhält der Elektromagnet 70 jeweils kurz nach Beginn der Einspritzung einen variierbaren Stromimpuls, wodurch abhängig von der Länge des Impulses die Einspritzung vorübergehend gedrosselt bis gänzlich unterbrochen wird und erst nach Abfall der Magnetscheibe 68 wieder voll einsetzt. In Figur 3 ist ein solcher Einspritzverlauf als Funktion der Einspritzmenge q über der Zeit t dargestellt, wobei für den Einspritzbeginn 3 verschiedene Kurven den Einfluß der Impulslänge veranschaulichen.

## Patentansprüche

1. Einrichtung zum Einspritzen von Kraftstoff in Brennräume von Brennkraftmaschinen, mit mindestens einer Einspritzdüse, an deren Ventilkörper (10) ein Ventilsitz (14) gebildet und ein in Strömungsrichtung des Kraftstoffs öffnendes Ventilschließglied (18) verschiebbar angeordnet ist, welches von einem Schließfederelement (16) und entgegengesetzt dazu vom Kraftstoffdruck beaufschlagt ist, und ferner mit Mitteln zum Verändern der Schließkraft des Schließfederelementes (16) und damit des Kraftstoff-Öffnungsdrucks bei laufender Maschine, die ein in die Einspritzdüse eingebautes elektrisches Widerstandselement (16) aufweisen, welches in einem von Betriebsparametern gesteuerten Stromkreis liegt, dadurch gekennzeichnet, daß als Schließfederelement ein gestreckter Spanndraht (16) vorgesehen ist, dessen Vorspannung durch den Stromfluß in einem elektrischen Stromkreis (52) beeinflußbar ist, der über den als elektrisches Widerstandselement ausgebildeten Spanndraht (16) führt.

2. Einrichtung nach Anspruch 1, dadurch gekennzeichnet, daß die Einspritzdüse mit einem den Öffnungsdruck (p_{ö}) des Kraftstoffs erfassenden Sensor (48) und einem das Abheben des Ventilschließglieds (18) vom Ventilsitz (14) erfassenden Sensor versehen ist, und daß der Stromdurchgang durch den Spanndraht (16) durch einen Regler (50) für den Öffnungsdruck (p_{ö}) beeinflußt ist.

3. Einrichtung nach Anspruch 1 oder 2, dadurch gekennzeichnet, daß das Ventilschließglied (18) der Einspritzdüse mit dem Ventilsitz (14) am Düsenkörper (10) einen elektrischen Schalter in dem über den Spanndraht (16) geführten Stromkreis bildet, welcher als Spritzbeginn- bzw. Spritzdauergeber für eine Auswerteschaltung (56) dient.

4. Einrichtung zum Einspritzen von Kraftstoff in Brennräume von Brennkraftmaschinen, mit mindestens einer Einspritzdüse, an deren Ventilkörper (60) ein Ventilsitz gebildet und ein in Strömungsrichtung des Kraftstoffs öffnendes Ventilschließglied verschiebbar angeordnet ist, welches von einem Schließfederelement (64) und entgegengesetzt dazu vom Kraftstoffdruck beaufschlagt ist, und ferner mit Mitteln zum Modulieren der Schließkraft des Schließfederelements (64) und damit des Kraftstoff-Öffnungsdrucks bei laufender Maschine, die ein in die Einspritzdüse eingebautes elektrisches Widerstandselement (82) aufweisen, welches in einem von Betriebsparametern gesteuerten Stromkreis liegt, dadurch gekennzeichnet, daß als Schließfederelement in an sich bekannter Weise ein gestreckter Spanndraht (64) vorgesehen ist, dessen Vorspannung durch den Stromfluß in einem Elektromagneten (64) veränderbar ist und daß der Elektromagnet (64) bei seiner Anzugsbewegung in Schließrichtung auf den Spanndraht (64) einwirkt.

## Claims

1. Device for injecting fuel into the combustion chamber of an internal-combustion engine, having at least one injection nozzle, on the valve body (10) of which a valve seat (14) is formed and a valve closure member (18) which opens in the flow direction of the fuel is arranged slidably and is stressed by a closure spring element (16) and counter thereto by the fuel pressure, also having means to vary the closing force of the closure spring element (16) and hence the fuel opening pressure when the engine is running, which exhibit an electrical resistance element (16) incorporated in the injection nozzle, which is placed in a circuit controlled by operating parameters, characterized in that a stretched tension wire (16), the pretension of which can be influenced by the current flux in an electrical circuit (52) which passes through the tension wire (16) constructed as an electrical resistance element, is provided as closure spring element.

2. Device according to Claim 1, characterized in that the injection nozzle is provided with a sensor (48) which detects the opening pressure (pₒ) of the fuel and with a sensor which detects the lifting of the valve closure sure member (18) from the valve seat (14), and that the passage of current through the tension wire (16) is influenced by a controller (50) for the opening pressure (pₒ).

3. Device according to Claim 1 or 2, characterized in that the valve closure member (18) of the injection nozzle forms with the valve seat (14) on the nozzle body (10) an electrical switch in the circuit passing through the tension wire (16), which serves as an injection start transducer or injection duration transducer for an evaluation circuit (56).

4. Device for injecting fuel into the combustion chamber of an internal-combustion engine, having at least one injection nozzle, on the valve body (60) of which a valve seat is formed and a valve closure member which opens in the direction of flow of the fuel is arranged slidably, which is stressed by a closure spring element (64) and counter thereto by the fuel pressure, also having means to modulate the closing force of the closure spring element (64) and hence the fuel opening pressure when the engine is running, which exhibit an electrical resistance element (82) incorporated in the injection nozzle, which is placed in a circuit controlled by operating parameters, characterized in that a stretched tension wire (64), the pretension of which is variable by the current flow in a solenoid (64) (sic), is provided as closure spring element in manner known per se, and that the solenoid (64) (sic) in its attraction movement influences the tension wire (64) in the closing direction.

## Revendications

1. Dispositif d'injection de carburant dans la chambre de combustion d'un moteur à combustion interne, avec au moins un injecteur, sur le corps de soupape (10) duquel est formé un siège de soupape (14) et est disposé mobile un organe de fermeture de soupape (18) ouvrant en direction de l'écoulement du carburant et sollicité par un élément de fermeture élastique (16) et, dans le sens inverse, par la pression du carburant, et comprenant en outre des moyens pour modifier la force de fermeture de l'élément élastique de fermeture (16) et ainsi la pression d'ouverture de carburant, lorsque le moteur tourne, présentant un élément résistant électriquement (16) intégré dans l'injecteur, qui est placé dans un circuit électrique commandé par des paramètres de fonctionnement, caractérisé en ce qu'on a prévu comme élément élastique de fermeture un filament de serrage (16) tendu, dont la précontrainte est susceptible d'être influencée par l'intensité passant dans un circuit électrique (52) passant par le filament de serrage (16) réalisé sous forme d'élément résistant électrique.

2. Dispositif selon la revendication 1, caractérisé en ce que l'injecteur est pourvu d'un capteur (48) mesurant la pression d'ouverture (P_{ô}) du carburant et d'un capteur mesurant le soulèvement de l'organe de fermeture de soupape (18) par rapport au siège de soupape (14), et en ce que le passage de courant par le filament de serrage (16) est influencé par un régulateur (50) destiné à la pression d'ouverture (P_{ô}).

3. Dispositif selon la revendication 1 ou 2, caractérisé en ce que l'organe de fermeture de soupape (18) de l'injecteur forme avec le siège de soupape (14) sur le corps d'injecteur (10) un interrupteur électrique dans le circuit électrique dans lequel passe le filament de serrage (16) et servant de capteur du début d'injection ou de la durée d'injection pour un circuit d'exploitation (56).

4. Dispositif d'injection de carburant dans la chambre de combustion d'un moteur à combustion interne, avec au moins un injecteur, sur le corps de soupape (60) duquel est formé un siège de soupape et est disposé mobile un organe de fermeture de soupape ouvrant en direction de l'écoulement du carburant et sollicité par un élément élastique de fermeture (64) et, dans le sens inverse, par la pression du carburant, et comprenant en outre des moyens pour moduler la force de fermeture de l'élément élastique de fermeture (64) et ainsi la pression d'ouverture de carburant lorsque le moteur tourne, présentant un élément résistant électriquement (82) intégré dans l'injecteur, qui est placé dans un circuit électrique commandé par des paramètres de fonctionnement, caractérisé en ce qu'on a prévu, comme élément élastique de fermeture, un filament de serrage (64) connu en soi, tendu, dont la précontrainte est susceptible d'être modifiée par l'intensité passant dans un électro-aimant (64) et en ce que l'électro-aimant (64) agit dans le sens de la fermeture sur le filament de serrage (64) lors de son mouvement de serrage.
